# EUROPÄISCHE PATENTSCHRIFT

(11) **EP 0 060 919 B1**
(45) Veröffentlichungstag und Bekanntmachung des Hinweises auf die Patenterteilung: **28.08.1985**
(21) Anmeldenummer: 81108301.3
(22) Anmeldetag: 14.10.1981
(51) Int. Cl.: H01H 69/00, H01H 71/32

(54) **Verfahren zur Anpassung von luftspaltbildenden Flächen eines Auslösers, insbesondere für Fehlerstrom-Schutzschalter**
Method for the adaptation of surfaces forming an air gap for a release, especially for fault current protective switches
Procédé d'adaptation de surfaces devant former un entrefer dans un déclencheur, spécialement dans des disjoncteurs de courant de défaut

(30) Priorität: 21.03.1981 DE 3111151
(43) Veröffentlichungstag der Anmeldung: 29.09.1982
(73) Patentinhaber: Felten & Guilleaume Energietechnik GmbH, D-5000 Köln 80 (DE)
(72) Erfinder: Zielasko, Horst, D-2890 Nordenham (DE)

## Beschreibung

Die Erfindung betrifft ein Verfahren zur Anpassung von luftspaltbildenden Flächen eines Auslösers, insbesondere für Fehlerstrom-Schutzschalter, gemäß dem Oberbegriff des Anspruchs 1.

Auslösesysteme sollen mit möglichst geringer Energie, z. B. über ein Schaltschloß auf Schaltkontakte einwirken, durch die im Fehler- oder Gefahrenfall ein Stromkreis abgeschaltet oder der Gefahrenfall signalisiert wird. Derartige Auslösesysteme, insbesondere für Fehlerstrom-Schutzschalter sind bereits in großer Zahl bekannt (DE-C-2029607, DE-B-2034 660, DE-B-2062 885 oder DE-B-2430 288). Bei allen Systemen ist es für eine gute Funktionsweise erforderlich, daß die im Ruhezustand aufeinanderliegenden Flächen des Luftspaltes zwischen den beweglichen und den feststehenden Teilen des magnetischen Kreises so bearbeitet werden, daß sich ein möglichst kleiner wirksamer magnetischer Luftspalt ergibt. Dies wird in der Regel durch Feinstanzen, Schleifen, Feinschleifen bis hin zum Polieren der Flächen erreicht. Die so bearbeiteten Flächen müssen anschließend sehr sorgfältig gesäubert werden, damit nicht die spätere Funktionsweise des Auslösesystems durch kleine Metallpartikel gestört wird. Außerdem haben, besonders bei einer Massenfabrikation, derart hergestellte Flächen niemals eine absolute Planität zueinander, vielmehr erhält man nur eine Auflage auf drei kleinen Punkten. Es ist bekannt, daß zum Erreichen einer guten Langzeitstabilität der elektrischen Ansprechwerte des Systems Maßnahmen getroffen werden müssen, die erst nach der Komplettierung des Systems, wenn also die Flächen des Luftspaltes sich gegenüberstehen, durchgeführt werden können. Eine bisher praktizierte Maßnahme dieser Art ist die Vorwegnahme eines gewissen Anteils der mechanischen Lebensdauer des Systems. Dadurch, daß man das System z. B. einige tausend Operationen durchführen läßt, kommt es durch Aufeinanderschlagen der Flächen nach jeder Auslöseoperation zu einem Einschlageffekt bzw. Anpaßeffekt zwischen den die Luftspalte bildenden Flächen. Konform damit geht eine starke flächige Vergrößerung der anfangs sehr kleinen drei Auflagepunkte bzw. es kommen weitere Auflagepunkte dazu. Bei diesem Anpaßeffekt entsteht an den Oberflächen ein Materialabrieb, der anschließend sorgfältig entfernt werden muß. Außerdem ist dieses Verfahren sehr zeitaufwendig. Es ist ferner bekannt, die Oberflächen der Polflächen des Ankers oder Joches mit einem Korrosionsfesten und zähen Stoff mit guten Gleiteigenschaften zu überziehen (DE-B-2755645).

Der Erfindung liegt die Aufgabe zugrunde, ein einfaches Verfahren zur Anpassung von luftspaltbildenden Flächen eines Auslösers der eingangs geschilderten Art zu entwickeln, bei dem durch spezielle Behandlung der den Luftspalt bildenden Flächen zwischen den beweglichen und feststehenden Teilen des magnetischen Kreises eine hohe Ansprechempfindlichkeit durch Verkleinerung des wirksamen magnetischen Luftspaltes. sowie eine hohe Langzeitkonstanz des Ansprechwertes durch Glätten und Einebnen der Metalloberflächen erreicht wird.

Diese Aufgabe wird erfindungsgemäß durch die im Anspruch 1 gekennzeichneten Merkmale gelöst.

Die mit der Erfindung erzielbaren Vorteile bestehen darin, daß die Anpassung von Anker und Polstück eines Auslösers durch dynamisches Glätten und Einebnen der Metalloberflächen erfolgt, wobei sich der gesamte Vorgang durch die hohe Frequenz der Schallenergie innerhalb von Bruchteilen einer Sekunde erledigen läßt.

Zweckmäßige Ausgestaltungen des Verfahrens nach Anspruch 1 sind den Unteransprüchen zu entnehmen.

Da sich die Kraft, mit der die Sonotrode des Ultraschallgerätes auf den Anker drückt, sowie die Ultraschallenergie genau einstellen und reproduzieren läßt, ist bei einer Großserienfertigung eine hohe Gewähr für Gleichmäßigkeit gegeben (Ansprüche 2 und 3).

Ein Ausführungsbeispiel der Erfindung ist in der Zeichnung dargestellt und wird im folgenden näher erläutert : Es zeigt die Figur den Einsatz eines Ultraschallgenerators zur Anpassung der luftspaltbildenden Flächen von Anker und Polstück eines Auslösers in Seitenansicht.

Anhand der Figur läßt sich das Verfahren wie folgt beschreiben : Die Teile des magnetischen Kreises eines Auslösesystems, Anker 1 und Polstück 2 werden an den Flächen 3 und 4 des Luftspaltes geschliffen. Das Schliffbild ist riefig. Diese Riefen sind vorteilhaft, da sie bei der späteren Funktion des Auslösesystems den schnellen Zutritt der Atmosphäre in den Luftspalt ermöglichen, wodurch ein unerwünschtes Aufeinanderklebenbleiben der Flächen verhindert wird. Nach dem Zusammenbau des kompletten Systems, jedoch bei unmagnetischem Permanentmagnet 7 wird der Anker durch die Sonotrode 5 eines Ultraschallgenerators 6 auf das Polstück heruntergedrückt. Die durch die Sonotrode auf den Anker übertragene Ultraschallenergie bewirkt nun, daß sich Ankerflächen und Polflächen zueinander anpassen. Die Schallenergie wird dabei so eingestellt, daß Anker und Polstück nicht untereinander verschweißen, jedoch kleinste Metallpartikel, die an den Oberflächen vor und während der Ultraschalleinwirkung entstehen, innerhalb der geebneten Oberflächen eingeschweißt . werden und damit die spätere Funktion des Auslösesystems nicht stören können.

## Patentansprüche

1. Verfahren zur Anpassung von luftspaltbildenden Flächen (3, 4) eines Auslösers, insbesondere für Fehlerstrom-Schutzschalter, der aus einem ein- oder mehrteiligen weichmagnetischen Polstück (2) mit Erregerspule, einem Anker (1) und einem Permanentmagneten (7) zur Erzeugung des Ankerhalteflusses sowie eine Feder zur Speicherung einer dem Ankerhaltefaluß entgegenwirkenden Auslösekraft besteht, dadurch gekennzeichnet, daß nachdem in üblicher Weise die luftspaltbildenden Flächen (3, 4) zwischen dem Anker (1) und dem Polstück (2) durch spangebende Verformung fein bearbeitet und die Teile des Auslösers montiert worden sind, Polstück (2) und Anker (1) mit Ultraschall einander angepaßt werden.

2. Verfahren nach Anspruch 1, dadurch gekennzeichnet, daß die Sonotrode (5) eines Ultraschallgenerators (6) auf den Anker (1) aufgesetzt wird, der auf das Polstück (2) heruntergedrückt wird.

3. Verfahren nach Anspruch 2, dadurch gekennzeichnet, daß die Schallenergie des Ultraschallgenerators (6) derart eingestellt wird, daß zwar kleinste Metallpartikel, die an den luftspaltbildenden Flächen (3, 4) des Ankers (1) und des Polstucks (2) vor und während der Ultraschalleinwirkung entstehen, innerhalb der geebneten Oberflächen eingeschweißt werden, aber die luftspaltbildenden Flächen (3, 4) von Anker (1) und Polstück (2), vom Verschweißen untereinander ausgeschlossen werden.

## Claims

1. Method for the adaptation of surfaces (3, 4) forming interferric gaps of a trip device, in particular for fault current safety switches, which comprises a low-retentivity pole piece (2), having one or more parts, with a trip coil, an armature (1) and a permanent magnet (7) for generating the armature keeping flux and a spring for storing a trip force acting against the armature keeping flux, characterised in that after the surfaces (3, 4) forming interferric gaps between the armature (1) and the pole piece (2) have been finely machined in the conventional manner by cutting shaping, and the parts of the trip device mounted, the pole pieces (2) and armature (1) are adapted to one another by ultrasonics.

2. Method according to claim 1, characterised in that the « sonotrode (5) -of an ultrasonic generator is positioned on the armature (1), which is pressed down onto the pole piece (2).

3. Method according to claim 2, characterised in that the sonic energy of the ultrasonic generator (6) is adjusted in such a way that even the smallest metal particles, which occur on the surfaces (3, 4) forming the interferric gaps of the armature (1) and the pole piece (2) before and during the ultrasonic action, are welded inside the flattened surfaces, however, the welding together of the surfaces (3, 4) forming interferric gaps of the armature (1) and pole piece (2) is excluded.

## Revendications

1. Procédé d'adaptation des surfaces (3, 4) devant former un entrefer d'un déclencheur notamment pour des disjoncteurs de courant de défaut, comprenant une pièce polaire (2) à aimantation douce en une ou plusieurs parties avec une bobine d'excitation, un induit (1) et un aimant permanent (7) pour générer le flux de maintien de l'induit ainsi qu'un ressort pour accumuler la force de déclenchement agissant contre le flux de maintien de l'induit, caractérisé en ce qu'après avoir usiné finement de façon habituelle les surfaces (3, 4) devant former l'entrefer, par mise en forme par enlèvement de copeaux, entre l'induit (1) et la pièce polaire (2), et par montage des pièces du déclencheur, on adapte entre elles la pièce polaire (2) et l'induit (1) par des ultra-sons.

2. Procédé selon la revendication 1, caractérisé en ce que l'électrode phonique (5) d'un générateur à ultra-sons (6) est appliquée sur l'induit (1) qui est poussé contre la pièce polaire (2).

3. Procédé selon la revendication 2, caractérisé en ce que l'énergie phonique du générateur d'ultra-sons (6) est réglée de façon que de très petites particules métalliques qui sont formées sur les surfaces (3, 4) formant l'entrefer de l'induit (1) et de la pièce polaire (2) avant et pendant l'effet des ultra-sons, se soudent dans les surfaces aplanies, mais que les surfaces (3, 4) devant former l'entrefer de l'induit (1) et de la pièce polaire (2) ne puissent se souder entre elles.
